# FASCICULE DE BREVET EUROPEEN

(11) **EP 0 466 551 B1**
(45) Date de publication et mention de la délivrance du brevet: **19.04.1995**
(21) Numéro de dépôt: 91401776.9
(22) Date de dépôt: 28.06.1991
(51) Int. Cl.: F02F 1/14, F02F 1/10, F01P 3/02

(54) **Carter cylindres**
Zylinderblock
Cylinder block

(30) Priorité: 11.07.1990 FR 9008804
(43) Date de publication de la demande: 15.01.1992
(73) Titulaire: REGIE NATIONALE DES USINES RENAULT S.A., 92109 Boulogne Billancourt (FR)
(72) Inventeur: Frere, Xavier, F-92360 Meudon la Foret (FR); Letellier, Patrick, F-78960 Voisins le Bretonneux (FR); Lessous, Jean-François, F-78420 Carrieres Sur Seine (FR); Heinry, Serge, F-92130 Issy Les Moulineaux (FR)

(56) Documents cités:
- FR-A- 409 630
- FR-A- 1 169 930
- GB-A- 695 737
- US-A- 2 909 162
- US-A- 3 901 200
- PATENT ABSTRACTS OF JAPAN vol. 6, no. 220 (M-169)(1098) 05 novembre 1982, & JP-A-57 124057 (SUZUKI) 02 août 1982

## Description

La présente invention concerne un carter cylindres comportant une chambre d'eau destinés à équiper les moteurs à combustion notamment ceux des véhicules automobiles.

Les moteurs à combustion utilisant un liquide de refroidissement présentent des carters cylindriques avec des passages ou chambres d'eau de façon à faire circuler de l'eau ou tout autre liquide de refroidissement autour des cylindres pour en abaisser la température. La géométrie de la chambre, ainsi que les positions respectives des orifices d'entrée et de sortie ont donné lieu à de nombreux développement afin d'améliorer les échanges thermiques entre les cylindres et le liquide de refroidissement.

La demanderesse a développé une circulation originale dite en "trombone" décrite dans la demande de brevet FR-2.594.885 qui optimise ces échanges. La chambre d'eau est cloisonnée de sorte que le débit global de liquide de refroidissement balaie successivement les deux côtés longitudinaux du carter cylindres, avant de s'échapper.

Le cloisonnement de la chambre d'eau a été naturellement réalisé au moyen d'une nervure comme indiquée à la figure 4 de la demande de brevet précitée. Mais l'utilisation d'une telle nervure présente de nombreux inconvénients. En plus de la complexité de réalisation, ces nervures empêchent un correct refroidissement du cylindre sur lequel elles s'appuient, ce qui provoque une altération localisée de la chemise. Par ailleurs, la liaison mécanique ainsi établie entre le cylindre et le carter cylindres peut engendrer une déformation du cylindre.

Le document JP-A-57-124 057 qui constitue le document de l'état de la technique le plus proche de l'invention décrit l'utilisation d'une pièce oblongue destinée à être insérée dans un fourreau correspondant du carter cylindre pour venir obturer la chambre d'eau. Cette pièce oblongue est toutefois formée d'un barreau plein élastiquement compressible. L'utilisation d'un tel barreau obturateur élastiquement compressible a toutefois pour inconvénient de générer une discontinuité thermique et de créer des points chauds.

La présente invention vise à pallier ces inconvénients et fournit un moyen simple susceptible de réaliser toute sorte de circulation d'eau.

Le carter cylindre, selon l'invention, comporte une chambre d'eau entourant les cylindres munie d'orifices d'arrivée et d'évacuation pour assurer une circulation de liquide de refroidissement, la chambre d'eau étant barrée par au moins une pièce oblongue insérée dans un fourreau formé dans le carter cylindre et intersectant la chambre d'eau de sorte que le liquide de refroidissement circule suivant un chemin prédéterminé entre les orifices d'arrivée et d'évacuation.

Selon l'invention, le carter cylindre est caractérisé en ce que la pièce oblongue est réalisée en tôle pliée et en ce que la pièce oblongue permet le passage d'un certain débit de liquide de refroidissement.

Selon une autre caractéristique du carter cylindre objet de l'invention, la pièce oblongue a ses bords latéraux incurvés de sorte que la section de la pièce soit sensiblement semi-cylindrique.

Selon une autre caractéristique du carter cylindre objet de l'invention, le fourreau a une largeur inférieure à celle de la pièce.

Selon une autre caractéristique du carter cylindre objet de l'invention, la pièce est percée d'au moins une lumière assurant le débit de liquide.

Selon une autre caractéristique du carter cylindre objet de l'invention, l'extrémité inférieure de la pièce se termine en pointe ce qui permet le passage d'un certain débit de liquide autour de cette pointe.

Selon une autre caractéristique du carter cylindre objet de l'invention, l'orifice d'introduction de la pièce défini dans la tablature soit de section inférieure à la section de fourreau et en ce que l'extrémité supérieure des bords latéraux puisse s'étendre sous la surface inférieure de la tablature.

L'invention sera mieux comprise à l'étude de la description détaillée d'un mode de réalisation particulier de l'invention pris à titre nullement

l'invention pris à titre nullement limitatif et illustré par les dessins annexés, sur lesquels :
- la figure 1 est une vue en perspective d'un dispositif obturateur,
- la figure 2 est une vue en coupe longitudinale d'un carter cylindre montrant le positionnement du dispositif obturateur.
- la figure 3 est une vue en perspective du carter cylindres avec un éclaté local au niveau de l'obturateur et montrant le trajet de la circulation d'eau en "trombone".

Conformément aux figures, le dispositif obturateur est constitué d'une pièce oblongue (1) en tôle pliée ou en tout autre matériau de caractéristiques similaires. Les bords latéraux (1a, 1b) de la pièce (1) sont incurvés de sorte que la section de la pièce soit sensiblement semi-cylindrique.

Cette pièce (1) est destinée à être insérée dans un orifice adapté de la tablature (9a) du carter cylindres (9) pour venir se loger dans un fourreau cylindrique (5) formé dans le carter cylindres (9) et intersectant la chambre d'eau (6), de façon à obstruer le passage du liquide de refroidissement. La largeur du fourreau (5) est inférieure à celle de la pièce (1), de sorte que les bords latéraux (1a, 1b) appuient en force sur les parois du fourreau (5). Cet agencement permet de bloquer en rotation la pièce (1) dans son logement (5). Dans la réalisation figurée, le carter cylindres (9) pour moteur quatre cylindres en ligne comporte une chambre d'eau (6) entourant les cylindres. L'orifice d'arrivée (7) est positionné à l'extrémité d'une face latérale, les orifices d'évacuation ou de montée d'eau (4) sont situés sur la face supérieure du carter, au voisinage de la face transversale immédiatement adjacente. Le dispositif obturateur est placé entre les orifices d'arrivée (7) et d'évacuation (4) sur le circuit le plus court. Ainsi, le liquide de refroidissement circule d'un côté des cylindres, puis de l'autre conformément au principe de la circulation en "trombone".

Pour assurer le blocage axial dans le fourreau (5) de la pièce (1), cette dernière présente des découpes dans les extrémités supérieures des bords latéraux (1a, 1b). La hauteur de ces découpes est adaptée de façon que la nouvelle extrémité supérieure (1c) des bords latéraux se situe sous la tablature (9a) du carter cylindre, la pointe (3) de la pièce (1) en appui contre l'extrémité inférieure du fourreau cylindrique. Il suffit alors de dimensionner la section de l'orifice d'introduction légèrement inférieur à la section du fourreau cylindrique pour que la pièce oblongue (1) une fois en place, l'extrémité supérieure des bords latéraux est à même de venir en butée contre la surface inférieure de la tablature.

Les zones de la chambre d'eau situées de part et d'autre du dispositif obturateur étant moins irriguée par le liquide de refroidissement, il apparaît préférable de créer un certain débit de liquide de refroidissement au travers de l'obturateur. Ce débit est réalisé grâce à la lumière (2) et aux passages autour de la pointe (3) formant l'extrémité inférieure de la pièce 1.

Grâce au dispositif obturateur selon l'invention, la mise en place d'une cloison dans une chambre d'eau peut être réalisée simplement. Il suffit de disposer d'un fourreau intersectant la chambre et d'y enfoncer la pièce obturatrice. Le fourreau peut être obtenu soit par perçage ou soit directement au moulage ; aucun critère d'état de surface particulier n'est imposé compte tenu du montage en force réalisé. Les caractéristiques physiques et mécaniques de la pièce obturatrice, en particulier sa conductibilité et sa flexibilité, et l'absence de liaison rigide entre le carter cylindres et le cylindre évitent les inconvénients des nervures précitées : les singularités mécaniques et thermiques s'exerçant sur le cylindre d'appui disparaissent.

## Revendications

1. Carter cylindres pour moteur à combustion comportant une chambre d'eau (6) entourant les cylindres munie d'orifices d'arrivée (7) et d'évacuation (4) pour assurer une circulation de liquide de refroidissement, la chambre d'eau (6) étant barrée par au moins une pièce oblongue (1) insérée dans un fourreau (5) formé dans le carter cylindrique (9) et intersectant la chambre d'eau (6) de sorte que le liquide de refroidissement circule suivant un chemin prédéterminé entre les orifices d'arrivée (7) et d'évacuation (4) caractérisé en ce que la pièce oblongue (1) est réalisée en tôle pliée et en ce que la pièce oblongue permet le passage d'un certain débit de liquide de refroidissement.

2. Carter cylindres suivant la revendication 1, caractérisé en ce que la pièce oblongue (1) a ses bords latéraux incurvés de sorte que la section de la pièce soit sensiblement semi-cylindrique.

3. Carter cylindres suivant l'une quelconque des revendications 1 à 2, caractérisé en ce que le fourreau (5) a une largeur inférieure à celle de la pièce (1).

4. Carter cylindres suivant la revendication 3, caractérisé en ce que la pièce (1) est percée d'au moins une lumière (2) assurant le débit de liquide.

5. Carter cylindres suivant l'une quelconque des revendications 3 à 4, caractérisé en ce que l'extrémité inférieure de la pièce (1) se termine en pointe (3) ce qui permet le passage d'un certain débit de liquide autour de cette pointe (3).

6. Carter cylindres suivant l'une quelconque des revendications 1 à 5, caractérisé en ce que l'orifice d'introduction de la pièce (1) défini dans la tablature (9a) soit de section inférieure à la section de fourreau (5) et en ce que l'extrémité supérieure (1c) des bords latéraux (1a, 1b) puisse s'étendre sous la surface inférieure de la tablature (9a).

7. Carter cylindres suivant l'une quelconque des revendications 1 à 6, caractérisé en ce que le dispositif obturateur est situé entre les orifices d'entrée et d'évacuation du liquide de refroidissement de sorte que le liquide de refroidissement suivent une circulation en trombone balayant successivement les deux côtés longitudinaux du carter cylindres.

## Claims

1. Cylinder block for combustion engines comprising a water tank (6) surrounding the cylinders provided with intake ports (7) and outlet ports (4) for enabling circulation of cooling liquid, the water tank (6) being obstructed by at least one oblong part (1) inserted in a sleeve (5) formed in the cylinder block (9) and intersecting the water tank (6) such that the cooling liquid circulates according to a predetermined path between the intake ports (7) and outlet ports (4) characterised in that the oblong part (1) is made of bent sheet metal and in that the oblong part allows the passage of a certain throughput of cooling fluid.

2. Cylinder block according to claim 1, characterised in that the oblong part (1) has incurving lateral sides, such that the section of the part is substantially semi-cylindrical.

3. Cylinder block according to any one of claims 1 to 2, characterised in that the sleeve (5) has a width less than that of the part (1).

4. Cylinder block according to claim 3, characterised in that the part (1) is perforated by at least one elongated slot (2) maintaining the throughput of liquid.

5. Cylinder block according to any one of claims 3 to 4, characterised in that the lower extremity of the part (1) terminates in a point (3) which allows the passage of a certain throughput of liquid around this point (3).

6. Cylinder block according to any one of claims 1 to 5, characterised in that the introduction port of the part (1) defined in the plate (9a) has a smaller section than the section of the sleeve (5) and in that the upper extremity (1c) of the lateral sides (1a, 1b) can extend below the lower surface of the plate (9a).

7. Cylinder block according to any one of claims 1 to 6, characterised in that the obstructing device is located between the cooling liquid entry and outlet ports such that the cooling liquid follows a lozenge-shaped circulation path, successively sweeping the two longitudinal sides of the cylinder block.

## Patentansprüche

1. Zylinderblock für einen Verbrennungsmotor, mit einer die Zylinder umgebenden Kühlwasserkammer (6), welche mit einer Zulauföffnung (7) und mit einer Ablauföffnung (4) versehen ist, um die Zirkulation einer Kühlflüssigkeit zu gewährleisten, wobei die Wasserkammer (6) durch wenigstens ein langgestrecktes Teil (1) blockiert ist, das in einer Hülse (5) eingesetzt ist, die im Zylinderblock (9) vorgesehen ist und das die Wasserkammer (6) derart unterteilt, daß die Kühlflüssigkeit entlang eines vorgegebenen Weges zwischen der Zulauföffnung (7) und der Ablauföffnung (4) fließt, dadurch gekennzeichnet, daß das langgestreckte Teil (1) aus einem gefalteten Blech besteht und daß das langgestreckte Teil den Durchtritt einer bestimmten Kühlflüssigkeitsmenge ermöglicht.

2. Zylinderblock nach Anspruch 1, dadurch gekennzeichnet, daß die Seitenränder des langgestreckten Teils (1) derart gebogen sind, daß der Querschnitt des Teils im wesentlichen halbzylindrisch ist.

3. Zylinderblock nach einem der Ansprüche 1 bis 2, dadurch gekennzeichnet, daß die Hülse (5) eine Breite aufweist, die kleiner ist als diejenige des Teils (1).

4. Zylinderblock nach Anspruch 3, dadurch gekennzeichnet, daß das Teil (1) mit mindestens einer Öffnung (2) für den Flüssigkeitsdurchlaß versehen ist.

5. Zylinderblock nach einem der Ansprüche 3 bis 4, dadurch gekennzeichnet, daß das untere Ende des Teils (1) in einer Spitze (3) endet, so daß der Durchtritt einer bestimmten Flüssigkeitsmenge um diese Spitze (3) herum ermöglicht wird.

6. Zylinderblock nach einem der Ansprüche 1 bis 5, dadurch gekennzeichnet, daß die Einführöffnung für das Teil (1) in der Stirnwand (9a) einen kleineren Querschnitt aufweist als der Querschnitt der Hülse (5) und daß das obere Ende (1c) der Seitenränder (1a, 1b) sich bis unter die untere Fläche der Stirnwand (9a) erstreckt.

7. Zylinderblock nach einem der Ansprüche 1 bis 6, dadurch gekennzeichnet, daß die Verschlußanordnung zwischen der Zulauföffnung und der Ablauföffnung der Kühlflüssigkeit dergestalt angeordnet ist, daß die Kühlflüssigkeit eine Trombone-förmige Zirkulation ausführt und dabei nacheinander die beiden Längsseiten des Zylinderblocks umspült.
